# EUROPÄISCHE PATENTSCHRIFT

(11) **EP 0 106 207 B1**
(45) Veröffentlichungstag und Bekanntmachung des Hinweises auf die Patenterteilung: **12.03.1986**
(21) Anmeldenummer: 83109428.9
(22) Anmeldetag: 22.09.1983
(51) Int. Cl.: G21F 9/00, G21F 5/00, G21D 1/00

(54) **Verfahren zur Handhabung von radioaktiven Abfallmengen**
Method for the treatment of radioactive wastes
Procédé de manipulation de déchets radioactifs

(30) Priorität: 14.10.1982 DE 3238088
(43) Veröffentlichungstag der Anmeldung: 25.04.1984
(73) Patentinhaber: TNH Transporte und Dienstleistungen Abwicklungsgesellschaft mbH, D-6450 Hanau 11 (DE)
(72) Erfinder: Ambros, Rainer, Dr. Dipl.-Phys., D-6843 Biblis 3-Wattenheim (DE); Holtz, Hans, Dipl.-Ing., D-6056 Heusenstamm (DE); Schacky, Werner, Dipl.-Ing., D-4100 Duisburg 12 (DE); Schroeder, Heinrich, Dr. Dipl.-Chem., D-6843 Biblis 1 (DE)
(74) Vertreter: Stoffregen, Hans-Herbert, Dr. Dipl.-Phys.

## Beschreibung

Die Erfindung betrifft ein Verfahren zur Handhabung von radioaktiven Abfallmengen, die in Kontrollbereichen kerntechnischer Anlagen anfallen.

Beim Betrieb kerntechnischer Anlagen fallen radioaktive Abfälle in grosser Vielfalt an, z. B. Papier, Holz, Textilien, Kunststoff, Folien, Gummi, Glas-und Steinwolle, Bauschutt, Glas, Werkstücke, Werkzeuge, Komponenten, metallischer Schrott, Kabel, Filter, Filterrahmen, Schlämme, Konzentrate, Harze, Aktivkohle, Altöl, Szintillatorlösungen, organische Lösungsmittel, radioaktive Quellen, Messstandards, medizinische Präparate usw. Diese Abfälle können fallweise verwertet werden, in anderen Fällen sind sie als radioaktive Abfälle geordnet zu beseitigen. Der derzeitige Stand der Technik der Handhabung radioaktiver Abfallmengen wird nachstehend am Beispiel von Kernkraftwerken dargelegt.

Die Abfälle werden am Entstehungsort in entsprechend zugelassenen Kontrollbereichen bzw. Schutzzonen gesammelt. Häufig werden hierzu offene Behälter oder Ständer mit einem eingelegten Plastiksack von ca. 80 I Volumen verwendet. ln einem Kernkraftwerk, Typ 1300 MWe DWR-Block, können ca.-80 derartiger Sammelstellen vorhanden sein, in einem Reaktorblock, Typ 1300 MWe SWR sind ca. 140 Sammelstellen erforderlich. Je nach Menge der Abfälle müssen die Behältnisse mehrfachtäglich entleert werden. In einigen Anlagen wird der Abfall nach brennbaren und nicht brennbaren Anteilen getrennt gesammelt. Von den Sammelstellen erfolgt der Abtransport in ein internes Abfallager bzw. in den dazugehörigen Stauraum. Häufig ist der Abtransport dadurch stark erschwert, dass der Transport z. B. über mehrere Etagen erfolgt und mehrfach Kontaminationsschutzzonen und Schleusen passiert werden. Die Transportwege können je nach Lage des Abfallagers oder Stauraumes mehrere hundert Meter betragen. Anschliessend werden die Abfälle mit kraftwerkseigenen Pressen (z. B. 16 t Presskraft) in 200-1-Standard-Rollreifenfässer eingepresst. Teilweise wird stückiger Abfall vorher auf Fassgrösse zerlegt und wenn möglich, ebenfalls vorverpresst. Teilweise wird der brennbare Abfall zwecks Verbrennung in externen Verbrennungs- öfen speziell verpackt und in 200-1- Fässer eingebracht. Danach werden die in den 200-I-Fässern befindlichen Abfälle in internen Abfallagern, die sich ebenfalls in Kontrollbereichen befinden, vorübergehend gelagert, falls erforderlich, dekontaminiert und aus den Kontrollbereichen in eine Transportbereitstellungshalle überstellt.

Wegen der bekannten Endlagerproblematik sind die Endlagerkapazitäten begrenzt bzw. nicht vorhanden. Daher werden zunehmend volumenreduzierende Abfallbehandlungsverfahren aktuell, ehe der Abfall zwischenzeitlich zwischengelagert wird. So werden brennbare Abfälle zunächst externen Verbrennungsanlagen zugeführt. Nicht brennbare Abfälle, die sich in Blechbehältern befinden, werden vorgepresst, mittels Hochdruckpresse gemeinsam mit den Blechbehältern zu tablettenähnlichen Presslingen nachverpresst und wiederum in 200-i-Fässer eingebracht, die zwischen- oder fallweise endgelagert werden.

Der Nachteil der bekannten Verfahren besteht darin, dass die Sammlung, der Transport, die Behandlung und die Lagerung der Abfälle sehr umständlich, technisch und personell aufwendig ist, andere Verfahrensabläufe behindert, Kontaminationsverschleppung, Unfall- und Brandgefahr einschliesst und die Einhaltung von Annahmespezifikationen externer Behandlungsanlagen erschwert, wodurch zusätzlich auch wirtschaftliche Nachteile entstehen können.

Der Erfindung lag daher die Aufgabe zugrunde, ein Verfahren zur Handhabung von radioaktiven Abfallmengen, die in Kontrollbereichen kerntechnischer Anlagen anfallen, zu schaffen, das die beschriebenen Nachteile beseitigt, die Handhabung in kerntechnischen und nachgeschalteten Anlagen vereinheitlicht, sicherer, übersichtlicher und wirtschaftlicher gestaltet sowie umweltfreundlicher ist.

Die Aufgabe wurde erfindungsgemäss dadurch gelöst, dass die in den zahlreichen Kontrollbereichen mit verhältnismässig hoher radiokativer Strahlung und erheblicher radioaktiver Kontaminationsgefahr anfallenden radioaktiven Abfälle dort zunächst in nicht besonders abgeschirmten Kleinbehältern unterschiedlicher Geometrie gesammelt werden, die Kleinbehälter anschliessend je nach Inventar manuell oder fernbedient in mehrere Kleinbehälter fassende, abgeschirmte, dichte, entsprechend geprüfte, an kerntechnische Einrichtungen andockbare und für die Zwischenaufbewahrung in Stauräumen geeignete, stapelbare, mobile Mehrwegehälter einheitlicher Geometrie eingebracht werden, die Mehrwegbehälter bis zu ihrer vorgesehenen Endbefüllung zwischenzeitlich in wenigen Kontrollbereichen mit niedriger radioaktiver Strahlung und geringer radioaktiver Kontaminationsgefahr abgestellt werden, weiterhin die Mehrwegbehälter nach der vorgesehenen Endbefüllung zu gegebener Zeit zu nicht besonders abgeschirmten, containerartigen Grossbehältern an kontrollbereichfreien Standorten innerhalb des kerntechnischen Geländes transportiert und eine Vielzahl von Mehrwegbehältern in den containerartigen Mehrweg-Grossbehältern dicht gestapelt werden, ferner die Mehrweg-Grossbehälter je nach Inventar zu Abfallkonditionierungs- bzw. Verbrennungsanlagen oder zu externen Zwischenlagern transportiert werden.

Im Rahmen der vorliegenden Erfindung soll der Begriff kerntechnische Anlage auch solche Einrichtungen einschliessen, in denen radioaktive Abfälle anfallen, wie fallweise in Krankenhäusern, in externen Sammelstellen und in Industriebetrieben, in denen radioaktiv gearbeitet wird.

In einer vorteilhaften Ausgestaltung des erfindungsgemässen Verfahrens werden einheitliche radioaktive Abfälle in entsprechende Kleinbehälter und getrennt in Mehrwegbehälter gefüllt.

In vielen Fällen ist es besonders günstig, wenn die Kleinbehälter mehrfach verwendet werden. Auch ist es vorteilhaft, wenn die Mehrwegbehälter mittels entsprechend ausgestatteten einheitlichen Transportmitteln bewegt werden. Vorteilhafterweise werden als einheitlich gestaltete Transportmittel Traggestelle bzw. Fahrlafetten verwendet.

Das nachstehende Beispiel soll das erfindungsgemässe Verfahren näher erläutern.

In einem Kernkraftwerk als kerntechnischer Anlage fallen in den zahlreichen radioaktiven Kontrollbereichen (A) mit entsprechender radioaktiver Strahlung und hoher Kontaminationsgefahr radioaktive Abfälle an. Diese Kontrollbereiche (Labors, Werkstätten, Dekontaminationsbetrieb, Anwendungstechnikum, Personalschleusen etc.) mögen sich in verschiedenen Gebäuden und hier wieder in mehreren Gebäudeetagen befinden. In den zahlreichen Kontrollbereichen (A), die zum Teil also erheblich räumlich auseinanderliegen können, wird der radioaktive Abfall in Kleinbehältern gesammelt. Die Kleinbehälter können Plastiksäcke, Blechtrommeln, Rollreifenfässer, Knautschtrommein oder andere geeignete kleinere Gefässe sein. Je nach anfallender Abfallmenge in den einzelnen Kontrollbereichen (A) können dort täglich mehrere Male gefüllte Kleinbehälter vorliegen.

An wenigen Stellen, die örtlich günstig Gruppen der Kontrollbereiche (A) zugeordnet sein können, sind andere Kontrollbereiche (B) mit niedriger radioaktiver Strahlung und geringer radioaktiver Kontaminationsgefahr in Stauräumen eingerichtet, in denen mehrwegbehälter stationiert sind. Die Mehrwegbehälter sind abgeschirmt ausgestattet, entweder durch das Eigenmaterial, z. B. Stahl, oder aber nach Bedarf durch zusätzliche Abschirmmaterialien. Sie sind direkt mit verschliessbaren Öffnungen versehen, an kerntechnische Einrichtungen wie Schleusen andockbar, mobil eingerichtet und entsprechen den normalen prüftechnisch vorgeschriebenen Anforderungen für die Zwischenaufbewahrung in einem Stauraum und den Transport. Weiterhin sind die Mehrwegbehälter in einheitlicher Geometrie, beispielsweise würfelförmig, gestaltet und stapelbar konstruiert. Jeder Mehrwegbehälter vermag mehrere Kleinbehälter aufzunehmen. Ein z. B. würfelförmiger Mehrwegbehälter aus Stahl- oder Aluminiumblech mit einer Kantenlänge von 1 m und dekontaminationsfreundlicher sickenversteifter Oberfläche, ausgestattet u. a. mit Einfüllöffnungen, Entleerungsklappe und Fronttür, fasst bis zu 1500 kg radioaktive Abfälle.

Je nach Bedarf oder in bestimmten zeitlichen Rhytmus werden die Mehrwegbehälter aus den wenigen Kontrollbereichen (B) in die zahlreichen Kontrollbereiche (A) bzw. zu den zugeordneten Gruppen von Kontrollbereichen (A) gebracht. Das kann manuell oder fernbedient erfolgen. Bewährt haben sich Rollenbahnen, Aufzüge oder Krananlagen. Besonders vorteilhaft ist in vielen Fällen die Verwendung von einheitlich gestalteten Transportmitteln, wegen Typenabnahmefähigkeit, rationeller Herstellung, Kontrolle und Wartung. Traggestelle bzw. Fahrlafetten haben sich besonders bewährt, da sie u. a. leicht zusammengekuppelt werden können. In den Kontrollbereichen (A) wird der Mehrwegbehälter mit abfallgefüllten Kleinbehältern gefüllt. Fallweise kann der Mehrwegbehälter für das Befüllen an kerntechnische Einrichtungen wie Zellen, Schleusen oder Boxen, in denen sich Kleinbehälter mit gesammelten Abfall befinden, angedockt werden. Dadurch wird ein gefahrloses umweltfreundliches Befüllen des Mehrwegbehälters ohne Kontaminations- oder Inkorporationsgefahr erreicht.

Derzeitliche Befüllrythmus sowie die Transportwegführung des Mehrwegbehälters kann mit den in den zahlreichen Kontrollbereichen (A) erfolgenden Tätigkeiten wie Produktion, Decommissioning, Laboruntersuchungen usw. so abgestimmt sein, dass keine dieser Tätigkeiten behindert wird.

Die Mehrwegbehälter werden nach dem Befüllen wieder in die wenigen Kontrollbereiche (B) zurücktransportiert und verbleiben zwischenzeitlich dort, bis sie, wie vorgesehen, gefüllt sind.

Im Anschluss daran werden die befüllten aussen sauberen Mehrwegbehälter zu nicht besonders abgeschirmten containerartigen Mehrweg-Grossbehältern auf Standorten (C) innerhalb des kerntechnischen Geländes transportiert, die kontrollbereichfrei sind und lediglich überwacht werden. Eine Vielzahl von Mehrwegbehältern wird in den Mehrweg-Grossbehältern dicht gestapelt. Als Mehrweg-Grossbehälter können z. B. sogenannte EURO-Normcontainer, Fassungsvermögen ca. 15-60 m³, verwendet werden, die, je nach Grösse, bis 48 würfelförmige Mehrwegbehälter, Kantenlänge 1 m, aufnehmen können, Auf alle Fälle sind Abmessungen und Gewichte der Mehrwegbehälter hinsichtlicher Handhabung, Nutzvolumen und Beladung des Mehrweg-Grossbehälters optimal abgestimmt.

Im Anschluss an die Beladung stehen die Mehrweg-Grossbehälterzum Transport zu Abfallkonditionierungsanlagen, Verbrennungsanlagen oder zu externen Zwischenlagern bereit. Dort erfolgt die geordnete Entladung der Mehrweg-Grossbehälter und Zuweisung der Mehrwegbehälter gemäss der weiteren Behandlung. Dabei können wiederum die entsprechenden erfindungsgemässen Verfahrensvorteile genutzt werden, wenn die Infrastrukture in den Abfallbehandlungsanlagen erfindungsgemäss angepasst ist.

Vorteilhafterweise werden einheitliche radioaktive Abfälle, z. B. für Verbrennungsanlagen vorgesehene Abfälle oder metallische Schrotte für Endlagerung, getrennt in Mehrwegbehälter gefüllt. Dadurch reduzieren sich Sortier- und Sicherheitsaufwand, und die erheblichen Annahmespezifikationen externen Behandlungsanlagen werden wirtschaftlich günstiger erfüllt.

Das erfindungsgemässe Verfahren vereinfacht auf überraschender Weise die Handhabung und Ordnung radioaktiver Abfallmengen, es ist bedienungs-, sicherheits- und wartungsfreundlich, reduziert daher die bisherigen hohen Kosten, macht den radioaktiven Abfallmengenfluss in jeder Hinsicht überschaubar und vereinheitlicht die Abfallmengenbewegung zwischen den Abfallverursachern, den Abfallbehandlern, den Zwischenlagern und ggf. den Endlagern nach dem Baukastenprinzip, ferner nach gemeinsamen Vorschriften und Anweisungen.

## Patentansprüche

1. Verfahren zur Handhabung von radioaktiven Abfallmengen, die in Kontrollbereichen kerntechnischer Anlagen anfallen, dadurch gekennzeichnet, dass die in den zahlreichen Kontrollbereichen mit verhältnismässig hoher radioaktiver Strahlung und erheblicher radioaktiver Kontaminationsgefahr anfallenden radioaktiven Abfälle dort zunächst in nicht besonders abgeschirmten Kleinbehältern unterschiedlicher Geometrie gesammelt werden, die Kleinbehälter anschliessend je nach Inventar manuell oder fernbedient in mehrere Kleinbehälter fassende, abgeschirmte, dichte, entsprechend geprüfte, an kerntechnische Einrichtungen andockbare und für die Zwischenaufbewahrung des Abfalls in Stauräumen geeignete stapelbare, mobile Mehrwegbehälter einheitlicher Geometrie eingebracht werden, die Mehrwegbehälter bis zu ihrer vorgesehenen Endbefüllung zwischenzeitlich in wenigen Kontrollbereichen mit niedriger radioaktiver Strahlung und geringer radioaktiver Kontaminationsgefahr abgestellt werden, weiterhin die Mehrwegbehälter nach der vorgesehenen Endbefüllung zu nicht besonders abgeschirmten containerartigen Grossbehältern an kontrollbereichfreien Standorten innerhalb des kerntechnischen Geländes transportiert und eine Vielzahl von Mehrwegbehältern in den containerartigen Mehrweg-Grossbehältern dicht gestapelt, ferner die Mehrweg-Grossbehälter je nach Inventar zu Abfallkonditionierungs- bzw. Verbrennungsanlagen für den radioaktiven Abfall oder zu externen Zwischenlagern transportiert werden.

2. Verfahren nach Anspruch 1, dadurch gekennzeichnet, dass einheitliche radioaktive Abfälle in entsprechende Kleinbehälter und getrennt in Mehrwegbehätter gefüllt werden.

3. Verfahren nach den Ansprüchen 1 und 2, dadurch gekennzeichnet, dass die Kleinbehälter mehrfach verwendet werden.

4. Verfahren nach den Ansprüchen 1 bis 3, dadurch gekennzeichnet, dass die Mehrwegbehälter mittels entsprechend ausgestatteten einheitlich gestalteten Transportmitteln bewegt werden.

5. Verfahren nach den Ansprüchen 1 bis 4, dadurch gekennzeichnet, dass als einheitlich gestaltete Transportmitteln Traggestelle bzw. Fahrlafetten verwendet werden.

## Claims

1. A process for handling radioactive waste which occurs in the control areas of nuclear plants, characterised in that radioactive waste occurring in the numerous control areas with relatively high radioactive radiation and a substantial risk of radioactive contamination is collected there initially in small receptacles of varying geometry which are not shielded to any great extent, the small receptacles are then introduced, either by hand or by remote control depending on inventory, into stackable, mobile, multiple receptacles of uniform geometry, which hold several small receptacles, are shielded, dense, correspondingly tested, dockable with nuclear apparatus and are suitable for the intermediate storage of waste in storage chambers, the multiple receptacles are shut away until they are eventually finally filled in a few control areas with low radioactive radiation and a low risk of radioactive contamination, the multiple receptacles are then transported after their eventual final filling to large container-like receptacles which are not shielded to any great extent, at locations within the nuclear site away from the control area, and a large number of multiple receptacles in the large container-like multiple receptacles are densely stacked, then the large multiple containers are transported, depending on inventory, to waste treatment or combustion plants for radioactive waste or to external intermediate stores.

2. A process according to Claim 1, characterised in that uniform radioactive waste is filled into corresponding small receptacles and separately into multiple receptacles.

3. A process according to Claims 1 and 2, characterised in that the small receptacles are used several times.

4. A process according to Claims 1 to 3, characterised in that the multiple receptacles are moved by means of correspondingly equipped uniformly designed transport means.

5. A process according to Claims 1 to 4, characterised in that carrying frames or running mounts are used as the uniformly designed transport means.

## Revendications

1. Procédé pour la manipulation des déchets radioactifs qui sortent des zones de contrôle des installations thermonucléaires, caractérisé en ce que les déchets radioactifs produits dans les nombreuses zones de contôle avec un risque de contamination relativement important et une irradiation radioactive relativement élevée y sont d'abord collectés dans de petits récipients de différentes géométries qui ne sont pas particulièrement blindés, que les petits récipients sont introduits ensuite, suivant leur contenu, à la main ou par télécommande, dans des récipients à plusieurs entrées de géométrie uniforme, mobiles, empilables, recevant plusieurs petits récipients blindés, étanches vérifiés de façon appropriée, qui peuvent être raccordés à des dispositifs thermonucléaires, convenant pour la conservation intermédiaire des déchets dans des chambres de réserve, que les récipients à entrées multiples sont déposés provisoirement, jusqu'à leur chargement final prévu, dans un petit nombre de zones de contrôle où l'irradiation radioactive est faible et le risque de contamination radioactive petit, que, d'autre part, les récipients à plusieurs entrées sonttransportés, après le chargement final prévu, dans de grands récipients du type des conteneurs qui ne sont pas particulièrement blindés, dans des emplacements exempts de zones de contrôle à l'intérieur du territoire thermonucléaire, et qu'une pluralité de récipients à entrées multiples sont empilés étroitement serrés dans un grand récipient à plusieurs entrées du type conteneur, et que, en outre, ces grands récipients sont transportés, suivant leur contenu, dans des installations de conditionnement des déchets ou de combustion des déchets radioactifs ou des stockages intermédiaires externes.

2. Procédé suivant la revendication 1, caractérisé en ce que l'on charge dans de petits récipients appropriés des déchets homogènes, et on les charge séparément dans des récipients à plusieurs entrées.

3. Procédé suivant l'une des revendications 1 ou 2, caractérisé en ce que l'on utilise plusieurs fois les petits récipients.

4. Procédé suivant les revendications 1 à 3, caractérisé en ce que l'on déplace les récipients à entrées multiples au moyen d'organes de transport de configuration unitaire réalisés de façon appropriée.

5. Procédé suivant les revendications 1 à 4, caractérisé en ce que, comme organes de transport de configuration unitaire, on utilise des châssis porteurs ou des haquets.
